# EUROPÄISCHE PATENTSCHRIFT

(11) **EP 1 398 754 B1**
(45) Veröffentlichungstag und Bekanntmachung des Hinweises auf die Patenterteilung: **18.04.2007**
(21) Anmeldenummer: 03018187.9
(22) Anmeldetag: 09.08.2003
(51) Int. Cl.: G09F 3/20

(54) **Hülle, insbesondere Hülle für eine Identifizierungsunterlage**
Sleeve, particularly for identification support
Pochette, en particulier pour élément d'identification

(30) Priorität: 10.09.2002 DE 20214079 U
(43) Veröffentlichungstag der Anmeldung: 17.03.2004
(73) Patentinhaber: Siegerländer Plastik GmbH, 57223 Kreuztal (DE)
(72) Erfinder: Weihe, Georg, 57482 Wenden (DE)
(74) Vertreter: Grosse, Wolf-Dietrich Rüdiger

(56) Entgegenhaltungen:
- EP-A- 0 442 170
- DE-U- 8 622 508
- US-A- 4 048 737

## Beschreibung

Die Erfindung betrifft eine Hülle, insbesondere eine Hülle für eine Identifizierungsunterlage, bestehend aus einer vorderen und einer hinteren Wand, wobei die vordere Wand aus einem transparenten Material besteht, damit sich Informationen, welche auf oder vor der hinteren Wand angebracht sind, erkennen lassen.

Hüllen der gattungsgemäßen Art werden verwendet, um Namensschilder, Ausweise und ähnliche Identifizierungsunterlagen aufzunehmen. Eingesetzt werden solche Hüllen z. B. auf Messen, Seminaren, Konferenzen oder an Schaltern und Rezeptionen, um den Namen der jeweiligen Personen für den Gesprächspartner sichtbar zu machen und eine persönliche Anrede zu ermöglichen. In weiteren bekannten Anwendungen erlaubt die sichtbare Anbringung einer solchen Hülle mit einem innen angeordneten Ausweis eine Kontrolle, ob die Person Zutritt zu einem bestimmten Bereich einer Firma, einer Behörde oder einer Veranstaltung, wie Konzerte oder Autorennen, hat.

Dabei wird die Hülle entweder durch eine Klammer, eine Nadel oder mit einem Clip an der Kleidung der jeweiligen Person befestigt oder mit einem Band oder einer Kette umgehängt. Eine Alternative besteht in einer Ausführung als Tisch - Namensschild.

Bei bekannten Hüllen wird ein Raum zur Aufnahme der genannten Identifizierungsunterlagen aus einer vorderen und einer hinteren Wand gebildet, welche an zwei oder drei Rändem zusammengeschweißt werden. Die Anzahl der Schweißnähte ist abhängig von dem Zuschnitt des Ausgangsmaterials. Eine bekannte Ausführung besteht aus zwei einzelnen Wandteilen, welche übereinander gelegt und anschließend an drei Rändern zusammengeschweißt werden. Besteht der Zuschnitt als Abwicklung aus vorderer und hinterer Wand, erfolgt in einem ersten Schritt eine Falzung, indem beide Wände entlang einer gemeinsamen Kante gebogen werden, und anschließend in einem zweiten Schritt ein Zusammenschweiβen an zwei weiteren Rändern.

Nachteilig bei vielen bekannten Hüllen ist die Notwendigkeit, daß beide Wandteile aus miteinander verschweißbaren Materialien bestehen müssen.

Der Erfindung liegt daher die Aufgabe zugrunde, eine gattungsgemäße Hülle ohne den genannten Nachteil zu schaffen, die insbesondere einfacher herzustellen ist und variable Anwendungsmöglichkeiten bietet.

Diese Aufgabe wird erfindungsgemäß dadurch gelöst, daß eine der Wände mindestens eine Ausstanzung aufweist, in die eine Lasche der anderen Wand eingreift.

Die beiden Wandteile lassen sich somit formschlüssig miteinander verbinden. Hierzu ist an mindestens einer Kante der hinteren Wand ein länglicher Vorsprung in Form einer Lasche vorgesehen, der mindestens eine solche Höhe aufweist, daß er in einer Aussparung der vorderen Wand eingeschoben werden kann und somit eine Verrastung der zwei Wandteile bewirkt. Die Lasche ist idealerweise mittig an der Kante angebracht.

Die hintere Wand kann in einer ersten Variante einteilig mit der vorderen Wand ausgebildet sein und in einer zweiten Variante aus einem separaten Teil bestehen.

Bei einer einteiligen Ausführung sind ein vorderes und ein hinteres Wandteil entlang einem gemeinsamen Rücken miteinander verbunden. Während die vordere Wand in einem Abstand zur Außenkante und dazu parallel eine längliche Aussparung / Stanzung aufweist, hat die hintere Wand an der Außenkante eine Lasche. Nach einer Falzung beider Wandteile um den gemeinsamen Rücken, befindet sich die Verbindungslinie von Lasche und hinterer Wand direkt hinter der Ausstanzung in der vorderen Wand. Die Lasche wird in einem weiteren Schritt in die Ausstanzung eingeführt und liegt nun auf der vorderen Wand auf.

Bei einer zweiteiligen Ausführung ist mindestens die untere Kante einer vorderen Wand nach hinten umgefalzt und bildet einen U-fömigen Bereich. In einem Abstand von der oberen Kante befindet sich dazu parallel eine längliche Ausstanzung. Der Zuschnitt der hinteren Wand besitzt an seiner oberen Kante eine mittig angeordnete Lasche. Beim Zusammensetzen von vorderer und hinterer Wand wird die hintere Wand zuerst in den U-förmigen Bereich eingestellt bzw. -geschoben und die Lasche anschließend durch die Ausstanzung in der vorderen Wand eingeführt.

Eine Variante bei einer zweiteiligen Ausführung sieht vor, daß auch die obere Kante umgefalzt wird. Hierbei befindet sich an der unteren und an der oberen Kante ein U-förmiger, jeweils einen gemeinsamen Rücken definierender Bereich. Die längliche Ausstanzung ist in der oberen Falz angeordnet und wird bei der Herstellung des Vorproduktes eingebracht. Eine Lasche der hinteren Wand wird durch diese längliche Ausstanzung gesteckt, wobei die untere Kante der hinteren Wand in die untere Falz eingestellt wird, gleichzeitig aber auch von der oberen Falz schulterartig umfaßt wird.

Bei einer zweiteiligen Ausführung kann auf die hintere Wand gleichzeitig die Identifizierungsinformation aufgebracht werden. Besteht die hintere Wand z. B. aus Papier oder Pappe, so kann mittels eines Ausdrucks der Name und/oder das Foto der entsprechenden Person aufgedruckt werden. Dieses Papier als Wand besitzt eine Lasche, die sich, wie weiter oben beschrieben, mit der vorderen Wand verbinden läßt.

Eine weitere Ausführungsvariante sieht vor, die hintere Wand mit einem aus einer Stanzung herausschwenkbaren Befestigungslappen auszubilden. Die Stanzung besitzt vorzugsweise die Form eines Parallelogramms mit einem spitzen Winkel. Von dem Parallelogramm werden die untere und beide Seitenkanten ausgestanzt. Die obere Kante bleibt mit der Rückwand verbunden. Somit kann das Parallelogramm als Befestigungslappen aus der hinteren Wandebene gedrückt und nun von oben auf z. B. eine Hemdtasche gesteckt werden.

Alternativ kann die Hülle mit dem aus der hinteren Wand herausgeschwenkten Befestigungslappen seitlich auf die Knopfleiste eines Hemdes geklemmt oder beispielsweise an Krawatten, Hemdtaschen, Jacken bzw. Jackentaschen und Hosenträgem angebracht werden. Durch einfaches Umdrehen der hinteren Wand um die Längsachse vor dem Zusammenfügen mit der vorderen Wand wird eine Ausführung geschaffen, die auch eine Klemmung bei einer anderen Ausrichtung der Knopfleiste (links oder rechts geknöpft) erlaubt.

Ausführungsbeispiele der Erfindung werden anhang von sehr schematischen Zeichnungen näher beschrieben. Es zeigen:
- Fig. 1: eine Hülle in einer einteiligen Ausführung;
- Fig. 2.: eine Hülle in einer zweiteiligen Ausführung, und
- Fig. 3: eine Hülle mit einer Stanzung in der hinteren Wand.

In Fig. 1 ist eine einteilige Hülle 1 dargestellt, welche aus einer vorderen Wand 2 und einer demgegenüber niedrigeren hinteren Wand 3, hergestellt durch Umfalten eines Materialzuschnitts, besteht. In einem Abstand 7 unterhalb der oberen Kante 8 bzw. Stimfläche besitzt die vordere Wand 2 eine Ausstanzung 4. Auf der oberen Kante 9 bzw. Stirnfläche der hinteren Wand 3 ist eine Lasche 5 angeordnet. Die Lasche 5 wird beim Zusammenfügen von vorderer Wand 2 und hinterer Wand 3 durch die Ausstanzung 4 gesteckt. Zur Befestigung von Clipsen, Bändern, Ketten usw. (nicht dargestellt) sind in der Lasche 5 und in dem oberhalb der Ausstanzung 4 der vorderen Wand 2 verbleibenden Überbrückungssteg in Fitu deckungsgleiche Ausstanzungen 6 eingebracht, so daß deren Überlappung eine weitere Verriegelung bzw. einen Verschluß ermöglicht.

Bei einer Ausführung einer zweiteiligen Hülle 10 (vgl. Fig. 2) werden sowohl die obere als auch die untere Kante 20, 21 der vorderen Wand 27 nach hinten in Form von rückwärtigen Haltestreifen 27 a, 27 b umgefalzt. Zur Verbindung von vorderer und hinterer Wand ist im oberen und im unteren Falzgrund, d. h. im Übergang bzw. im Rücken von der vorderen Wand 27 zu den Haltestreifen 27 a, 27 b eine Ausstanzung 22, 23 eingebracht worden. Die an der in die Falzgrunde der vorderen Wand 27 einschiebbaren hinteren Wand 26 ausgebildeten Laschen 24, 25 greifen in die obere und die untere Ausstanzung 22, 23 ein. Dabei ist die Höhe der unteren Lasche 25 so gewählt, daß die Lasche 25 in der unteren Ausstanzung 22 so eben einrastet. Hingegen ragt die in die Ausstanzung 23 gesteckte obere Lasche 24 deutlich über die Falz bzw. den Rücken der vorderen Wand 27 hinaus, was die Anbringung von Befestigungsmitteln in einer Ausstanzung 28 bzw. Lochung der Lasche 24 ermöglicht. Grundsätzlich reicht allerdings die Verriegelung über eine Lasche 24 oder 25 aus, die auch die obere Lasche 24 abweichend von der Darstellung kurz ausgebildet werden könnte, z. B. wenn ohnehin eine Befestigungsnadel verwendet werden soll oder wenn an der vorderen Wand bereits eine ausreichende Lochung zur Befestigung eingebracht wurde.

Die Fig. 3 zeigt bei einer Hülle 100 eine Stanzung 30 in der hinteren Wand 31 in Form eines spitzwinkligen Parallelogramms, von dem die Kanten 32, 33, 34 ausgestanzt werden, so daß ein herausschwenkbarer Befestigungslappen 40 vorliegt. Zur Vermeidung von Rissen sind an den Kanten 32, 34 Auslaufradien 35, 36 vorgesehen. Durch ein Ausschwenken des Befestigungslappens 40 aus der Ebene des Wandteils kann die komplette Hülle 100 auf eine nur angedeutete Hemdtasche 37 aufgesteckt werden. In einer Lasche 38 der Wand 31 kann sich - wie dargestellt - ein Stanzloch 39 für weitere Befestigungsmittel befinden.

## Patentansprüche

1. Hülle, (1; 10; 100) insbesondere eine Hülle für eine ldentifizierungsunterlage, bestehend aus einer vorderen und einer hinteren Wand (2; 3; 27; 26; 31), wobei die vordere Wand (2; 27) aus einem transparenten Material besteht,
**dadurch gekennzeichnet,**
**daß** eine der Wände (2; 27; 31) mindestens eine Ausstanzung (4; 22, 23; 30) aufweist, in die eine Lasche (5; 24; 25; 38) der anderen Wand eingreift.

2. Hülle nach Anspruch 1,
**dadurch gekennzeichnet,**
**daß** die Hülle (1) einteilig durch Umfalten eines Materialzuschnitts zu einer vorderen Wand (2) und einer hinteren Wand (3) ausgebildet ist,

3. Hülle nach Anspruch 1,
**dadurch gekennzeichnet,**
**daß** die Hülle (10, 100) zweiteilig ausgebildet ist.

4. Hülle nach Anspruch 3,
**dadurch gekennzeichnet,**
**daß** die hintere Wand (26) mit einer Identifizierungsinformation versehen ist.

5. Hülle nach Anspruch 3,
**dadurch gekennzeichnet,**
**daß** die hintere Wand (26, 31) mit einem aus einer Stanzung (30) herausschwenkbaren Befestigungslappen (40) ausgebildet ist.

6. Hülle nach einem der Ansprüche 1 bis 5,
**dadurch gekennzeichnet,**
**daß** die Laschen (5, 24, 38) und/oder die hintere Wand (3, 26, 31) mit Lochungen (6, 28, 29) oder dergleichen zur Aufnahme eines Befestigungsmittels wie Clipse, Klammem oder Nadeln versehen ist.

## Claims

1. A holder (1; 10; 100), in particular a holder for an identification document, comprising a front and a rear wall (2; 3; 27; 26; 31) wherein the front wall (2; 27) consists of a transparent material, **characterised in that** one of the walls (2; 27; 31) has at least one stamped-out section (4; 22, 23; 30) into which a tab (5; 24; 25; 38) of the other wall engages.

2. The holder according to claim 1, **characterised in that** the holder (1) is formed in one piece by folding over a material blank to form a front wall (2) and a rear wall (3).

3. The holder according to claim 1, **characterised in that** the holder (10, 100) is formed in two parts.

4. The holder according to claim 3, **characterised in that** the rear wall (26) is provided with identification information.

5. The holder according to claim 3, **characterised in that** the rear wall (26, 31) is formed with fixing tabs (40) which can be pivoted out from a stamped section (30).

6. The holder according to any one of claims 1 to 5, **characterised in that** the tabs (5, 24, 38) and/or the rear wall (3, 26, 31) is provided with perforations (6, 28, 29) or the like for receiving a fixing means such as clips, staples or pins.

## Revendications

1. Etui (1 ; 10 ; 100), notamment un étui pour un document d'identification, consistant en une paroi antérieure et une paroi postérieure (2 ; 3 ; 27 ; 26 ; 31), la paroi antérieure (2 ; 27) consistant en une matière transparente, **caractérisé en ce que** l'une des parois (2 ; 27 ; 31) comporte au moins un matriçage (4 ; 22, 23 ; 30), dans lequel s'engage une patte (5 ; 24 ; 25 ; 38) de l'autre paroi.

2. Etui selon la revendication 1, **caractérisé en ce que**, par pliage d'un coupon de matière, l'étui (1) est conçu en une paroi antérieure (2) et en une paroi postérieure (3).

3. Etui selon la revendication 1, **caractérisé en ce que** l'étui (10, 100) est conçu en deux parties.

4. Etui selon la revendication 3, **caractérisé en ce que** la paroi postérieure (26) est munie d'une information d'identification.

5. Etui selon la revendication 3, **caractérisé en ce que** la paroi postérieure (26, 31) est conçue en une languette de fixation (40) susceptible de pivoter hors d'une découpe (30).

6. Etui selon l'une quelconque des revendications 1 à 5, **caractérisé en ce que** les pattes (5, 24, 38) et/ou la paroi postérieure (3, 26, 31) sont munies de perforations (6, 28, 29) ou similaires pour loger un moyen de fixation, tel que des clips, des crampons ou des aiguilles.
